# EUROPÄISCHE PATENTSCHRIFT

(11) **EP 2 422 411 B1**
(45) Veröffentlichungstag und Bekanntmachung des Hinweises auf die Patenterteilung: **19.08.2015**
(21) Anmeldenummer: 10719904.4
(22) Anmeldetag: 13.04.2010
(51) Int. Cl.: H01R 13/74, H01R 11/12, H01R 4/30

(54) **ELEKTRISCHE ANSCHLUSSKLEMME ZUM DURCHFÜHREN EINER LEITUNG DURCH EINE WANDUNG**
ELECTRICAL TERMINAL FOR CARRYING OUT A LINE THROUGH A WALL
BORNE ELECTRIQUE POUR REALISER UNE LIGNE A TRAVERS UN PANNEAU

(30) Priorität: 20.04.2009 DE 102009017836
(43) Veröffentlichungstag der Anmeldung: 29.02.2012
(73) Patentinhaber: Phoenix Contact GmbH & Co. KG, 32825 Blomberg (DE)
(72) Erfinder: REIBKE, Heinz, 32105 Bad Salzuflen (DE); MERZ, Rudolf, 32756 Detmold (DE); CHEN, Guohua, Nanjing 210017 (CN); SPRENGER, Dennis, 32805 Horn-Bad Meinberg (DE)
(74) Vertreter: Michalski Hüttermann & Partner Patentanwälte mbB
(86) Internationale Anmeldenummer: PCT/EP2010/002264
(87) Internationale Veröffentlichungsnummer: WO 2010/121728

(56) Entgegenhaltungen:
- EP-A1- 1 850 425
- DE-C1- 3 613 681
- DE-U1- 7 813 854
- DE-U1- 20 318 855
- JP-A- 2006 031 962
- US-A- 5 197 903

## Beschreibung

Die Erfindung betrifft eine elektrische Anschlussklemme zum Durchführen einer Leitung durch eine Wandung, mit einer ersten Klemme zur Anbringung an einer Seite der Wandung und einer zweiten Klemme zur Anbringung an der anderen Seite der Wandung.

Elektrische Anschlussklemmen haben in verschiedenen Anwendungsgebieten, wie in der industriellen Verbindungstechnik, eine große Bedeutung und dienen beispielsweise zum Anschluss von elektrischen Komponenten. Elektrische Anschlussklemmen der in Rede stehenden Art sind vorzugsweise für Geräte mit abgeschlossenen Gehäusen entwickelt worden und als sogenannte Durchführungsklemmen zur Durchführung einer Leitung durch eine Wandung des Gehäuses bekannt.

Aus dem Stand der Technik sind Durchführungsklemmen bekannt, bei denen die erste Klemme in einem Innenbereich des Gehäuses als Innenklemme und die zweite Klemme in einem Außenbereich des Gehäuses als Außenklemme zu liegen kommt. Ferner sind aus dem Stand der Technik Durchführungsklemmen bekannt, bei denen ein an der Innenseite des Gehäuses vorgesehenes Isolierteil der Außenklemme entgegenwirkt. Vielfach weisen die Innenklemme und/oder die Außenklemme einen Schraubanschlusskörper, einen Anschlussstift, einen Lötanschluss, einen Flachsteckanschluss, einen Ringkabelanschluss oder einen Wickelanschluss zur Kontaktierung der Leitung auf.

Die bekannten ersten Klemmen und zweiten Klemmen der zuvor erläuterten Durchführungsklemmen sind vielfach nur in aufwendiger Weise miteinander und/oder mit einer Leitung verbindbar.

Aus der DE 36 13 681 C1 ist eine elektrische Anschlussklemme zum Durchführen einer Leitung durch eine Wandung bekannt, die eine erste Klemme zur Anbringung an einer Seite der Wandung und eine zweite Klemme zur Anbringung an der anderen Seite der Wandung aufweist, wobei die erste Klemme in ihrem Inneren einen Hohlraum und einen darin einliegenden Innenleiteranschlusskörper aufweist, wobei der Hohlraum zusammen mit einer Betätigungsöffnung in der ersten Klemme als Halteeinrichtung zur Positionierung dieses Innenleiteranschlusskörpers dient und die zweite Klemme eine Stromschiene zur elektrischen Verbindung mit dem Anschlusskörper aufweist.

Es ist die Aufgabe der Erfindung, eine elektrische Anschlussklemme zum Durchführen einer Leitung durch eine Wandung anzugeben, wobei eine erste Klemme und eine zweite Klemme der elektrischen Anschlussklemme in besonders einfacher und sicherer weise miteinander und/oder mit der Leitung verbindbar sind/ist.

Die Lösung der Aufgabe erfolgt erfindungsgemäß durch die Merkmale des Anspruchs 1. Vorteilhafte Ausgestaltungen der Erfindung sind in den Unteransprüchen angegeben.

Demnach wird diese Aufgabe gelöst durch eine elektrische Anschlussklemme zum Durchführen einer Leitung durch eine Wandung, mit einer ersten Klemme zur Anbringung an einer Seite der Wandung und einer zweiten Klemme zur Anbringung an der anderen Seite der Wandung, wobei die erste Klemme einen Anschlusskörper (einen ersten Anschlusskörper) und ein Halteelement zur Positionierung des Anschlusskörpers aufweist und die zweite Klemme eine Stromschiene zur elektrischen Verbindung mit dem Anschlusskörper aufweist.

Erfindungsgemäß wird damit eine derartige elektrische Anschlussklemme zum Durchführen einer Leitung durch eine Wandung angegeben, bei der der Anschlusskörper in besonders einfacher Weise aufgrund der durch das Halteelement in der ersten Klemme bedingten Positionierung mit der Leitung und/oder mit der Stromschiene verbindbar ist. Mit anderen Worten bewirkt das Halteelement eine derartige Fixierung des Anschlusskörpers in der ersten Klemme, so dass beim Zusammenfügen der ersten Klemme mit der zweiten Klemme die an der zweiten Klemme befestigte Stromschiene besonders einfach an den Anschlusskörper der ersten Klemme anschließbar ist und/oder das Haltelement eine ebensolche einfache Möglichkeit des Anschließens einer Leitung an den Anschlusskörper der ersten Klemme bewirkt. Vorzugsweise weist die zweite Klemme einen zweiten Anschlusskörper auf, so dass in gestecktem Zustand der elektrischen Anschlussklemme zwischen dem Anschlusskörper und dem zweiten Anschlusskörper eine elektrisch leitende Verbindung durch die Stromschiene entsteht.

Weiterhin ist erfindungsgemäß vorgesehen, dass die erste Klemme ein Fixiermittel (ein erstes Fixiermittel) zur Fixierung der Stromschiene und/oder der Leitung an den Anschlusskörper aufweist. Ebenso kann vorgesehen sein, dass die zweite Klemme ein zweites Fixiermittel zur Fixierung der Stromschiene und/oder der Leitung an dem zweiten Anschlusskörper aufweist. Durch ein derartiges Fixiermittel können die Stromschiene und die Leitung in einfacher und sicherer Weise an dem Anschlusskörper befestigt werden.

Erfindungsgemäß ist weiterhin vorgesehen, dass das der Anschlusskörper als Anschlussbolzen oder Schraubanschlusskörper ausgestaltet ist, das Fixiermittel als Schraubmutter ausgestaltet ist und die Schraubmutter auf dem Anschlussbolzen oder dem Schraubanschlusskörper aufschraubbar ist.

Die Stromschiene ist erfindungsgemäß an einem ersten Ende gabelartig ausgebildet und die gabelartige Ausbildung der Stromschiene ist zwischen dem Haltelement und dem Fixiermittel fixierbar. Durch eine derartige Ausgestaltung, insbesondere durch die Länge der gabelartigen Ausbildung, lassen sich unterschiedliche Wanddicken ausgestalten. In diesem Zusammenhang ist bevorzugt vorgesehen, dass die Stromschiene in die erste Klemme einführbar ist. Grundsätzlich kann das Halteelement beliebig ausgestaltet sein. Gemäß einer bevorzugten Weiterbildung der Erfindung ist jedoch vorgesehen, dass das Haltelement den Anschlusskörper im nicht gesteckten Zustand der elektrischen Anschlussklemme fixiert. Somit kann gewährleistet werden, dass beispielsweise bereits vor der Montage der elektrischen Anschlussklemme die Leitung besonders einfach an dem Anschlusskörper befestigbar ist, da das Halteelement den Anschlusskörper derart in der ersten Klemme fixiert, dass die Leitung besonders einfach an den Anschlusskörper anschließbar ist.

Das Ausführuungsbeispiel umfasst, dass das Halteelement auf den Anschlusskörper aufsteckbar ist. Durch eine derartige Ausgestaltung lässt sich beispielsweise eine sehr einfache Montage des Halteelements erreichen, da der Anschlusskörper in besonders einfacher Weise mit dem Halteelement versehbar ist.

Das Ausführuungsbeispiel umfasst, dass die erste Klemme wenigstens eine Rippe zur Fixierung des Halteelements aufweist.

Das Ausführuungsbeispiel umfasst, dass die erste Klemme zwei Rippen aufweist und die zwei Rippen eine Nut zur Fixierung des Halteelements ausbilden. Mit anderen Worten erlauben derartige Rippen zum einen eine Fixierung des Halteelements bei der Montage des Halteelements an den Anschlusskörper und zum anderen eine Fixierung des Halteelements bei der Benutzung der elektrischen Anschlussklemme, so dass ein wiederholtes Verbinden und/oder Lösen der Stromschiene und/oder der Leitung von bzw. mit dem ersten Anschlusskörper erleichtert ist.

Grundsätzlich kann das Halteelement beliebig ausgestaltet sein. Das Ausführuungsbeispiel umfasst, dass das Halteelement als Halteblech ausgeführt ist. Das Ausführuungsbeispiel umfasst, dass das Halteelement durch die wenigstens eine Rippe in der ersten Klemme verrastbar ist. In diesem Zusammenhang ist weiterhin bevorzugt, dass das Halteblech in der Nut fixierbar ist.

Das Ausführuungsbeispiel umfasst, dass die erste Klemme einen Abdeckflügel (einen ersten Abdeckflügel) aufweist, der Abdeckflügel verschwenkbar ist, und der Abdeckflügel in geschlossenem Zustand den Anschlusskörper, das Halteelement, das Fixiermittel und die Stromschiene wenigstens teilweise bedeckt.

Das Ausführuungsbeispiel umfasst, dass die zweite Klemme einen zweiten Abdeckflügel aufweist, welcher analog zum (ersten) Abdeckflügel ausgestaltet ist. Durch einen derartigen Abdeckflügel lassen sich der Anschlusskörper, das Halteelement, das Fixiermittel und die Stromschiene wenigstens teilweise derart bedecken, dass der Abdeckflügel einen Schutz gegen Verschmutzung und/oder einen Schutz der an dem Anschlusskörper, an dem Halteelement, an dem Fixiermittel und/oder der Stromschiene anliegenden elektrischen Spannung und/oder Strom bewirkt.

In diesem Zusammenhang ist weiterhin bevorzugt, dass der Abdeckflügel in geschlossenem Zustand das Fixiermittel unverlierbar aufnimmt. Weiterhin ist bevorzugt, dass der zweite Abdeckflügel in geschlossenem Zustand das zweite Fixiermittel unverlierbar aufnimmt. Durch eine derartige Ausgestaltung lässt sich zum einen ein ungewolltes Lösen der Stromschiene dem mit dem Fixiermittel fixierbaren Anschlusskörper verhindern sowie zum anderen ein ebenso ein Lösen der mit dem Fixiermittel verbindbaren Leitung an den Anschlusskörper verhindern.

Gemäß einer anderen Weiterbildung der Erfindung ist ferner vorgesehen, dass die erste Klemme ein Verbindungselement zur Verbindung mit der zweiten Klemme aufweist, das Verbindungselement in die zweite Klemme einführbar ist und die Stromschiene in das Verbindungselement einführbar ist. Grundsätzlich kann das Verbindungselement ein beliebiges Profil aufweisen. Es ist jedoch bevorzugt, dass das Verbindungselement ein rechteckiges oder ein rohrförmiges Profil aufweist. Weiterhin ist bevorzugt, dass die Stromschiene ein rechteckiges Profil aufweist, so dass das Verbindungselement formschlüssig an der Stromschiene anliegen kann.

weiterhin ist bevorzugt, dass die an die elektrische Anschlussklemme anschließbare Leitung einen Schraubanschluss mit Klemmhülse zum Verbinden mit dem Anschlusskörper aufweist. Eine Dimensionierung des Anschlusskörpers, des Fixiermittels und/oder der Stromschiene erfolgt vorzugsweise aufgrund der auf der Leitung zu erwartenden Ströme und/oder Spannungen.

Grundsätzlich kann das Verbindungselement jedoch beliebig ausgestaltet sein. Gemäß einer bevorzugten Weiterbildung der Erfindung ist ferner vorgesehen, dass das Verbindungselement eine zumindest teilweise abwechselnd nutartige und federartige Strukturierung und/oder eine zahnartige Strukturierung der der Stromschiene abgewandten Oberfläche des Verbindungselements aufweist. Weiterhin ist bevorzugt, dass die der Stromschiene abgewandte Oberfläche des Verbindungselements eine zumindest teilweise eckenartige Strukturierung und/oder eine rippenartige Strukturierung aufweist. Eine derartige Ausgestaltung vergrößert die Kriechstrecke, insbesondere gegenüber einer Oberfläche mit ebener Form, so dass die erfindungsgemäße elektrische Anschlussklemme mit höheren Spannungen beaufschlagbar ist, insbesondere im Vergleich zu einer elektrischen Anschlussklemme mit einer ebenen Oberfläche des Verbindungselements.

Nachfolgend wird die Erfindung unter Bezugnahme auf die Zeichnung weiter im Detail erläutert.

In der Zeichnung zeigt:
- Fig. 1: eine elektrische Anschlussklemme in ungestecktem Zustand gemäß einem bevorzugten Ausführungsbeispiel der Erfindung in einer perspektivischen Ansicht,
- Fig. 2: eine elektrische Anschlussklemme in gestecktem Zustand gemäß dem bevorzugten Ausführungsbeispiel der Erfindung in einer weiteren perspektivischen Ansicht, und
- Fig. 3: die elektrische Anschlussklemme in ungestecktem Zustand gemäß dem bevorzugten Ausführungsbeispiel der Erfindung in einer weiteren perspektivischen Ansicht.

Aus Fig. 1 bis Fig. 3 sind eine elektrische Anschlussklemme zum Durchführen einer Leitung durch eine Wandung, nicht gezeigt, mit einer ersten Klemme 1 zur Anbringung an einer Seite der Wandung und einer zweiten Klemme 2 zur Anbringung an einer anderen Seite der Wandung ersichtlich. Grundsätzlich ist die zweite Klemme 2 an einer Innenseite der Wandung als Innenklemme und die erste Klemme 1 an einer Außenseite der Wandung als Außenklemme befestigbar, es ist jedoch bevorzugt, die erste Klemme 1 als Innenklemme an einer Innenseite der Wandung und die zweite Klemme 2 als Außenklemme an einer Außenseite der Wandung anzuordnen. Die Wandung kann beispielsweise eine metallische Wandung einer elektrischen Installationsdose oder eines Schaltschranks sein.

Gemäß dem bevorzugten Ausführungsbeispiel der Erfindung weist die erste Klemme 1 ein Verbindungselement 3 zur Verbindung mit der zweiten Klemme 2 auf. Bei miteinander verbundener erster Klemme 1 und zweiter Klemme 2, wie aus Fig. 2 ersichtlich, ist das Verbindungselement 3 in die zweite Klemme 2 eingeführt. Eine Stromschiene 4, welche, wie aus Fig. 1 oder Fig. 3 ersichtlich, an der zweiten Klemme 2 angeordnet ist, ist formschlüssig in das Verbindungselement 3 in die erste Klemme 1 eingeführt. Die Stromschiene 4, welche als metallischer Strombalken ausgeführt sein kann, ermöglicht eine elektrische Verbindung zwischen einem ersten der ersten Klemme 1 zugeordneten Anschlusskörper 5 und einem zweiten der zweiten Klemme 2 zugeordneten Anschlusskörper, nicht dargestellt.

Wie aus den Figuren ersichtlich, ist der erste Anschlusskörper 5 als Schraubanschlusskörper ausgeführt und weist ein Fixiermittel 6 auf, welches, wie aus Fig. 1 und Fig. 2 ersichtlich, auf den Anschlusskörper 5 aufgeschraubt ist. Mittels des Fixiermittels 6 lässt sich die Stromschiene 4 und/oder eine Leitung, nicht dargestellt, an dem Anschlusskörper 5 befestigen.

Weiterhin weist die erste Klemme 1 ein Halteelement 7 auf, welches vorliegend als Halteblech ausgestaltet ist und, wie aus Fig. 3 ersichtlich, auf den ersten Anschlusskörper 5 aufsteckbar ist. Zwischen dem Fixiermittel 6, welches vorliegend als metrische Schraubmutter ausgeführt ist, und dem ersten Anschlusskörper 5 kann weiterhin eine Scheibe, beispielsweise eine Schnorrscheibe, vorgesehen sein.

Das Halteelement 7 dient der Positionierung des ersten Anschlusskörpers 5 in der ersten Klemme 1. Beispielsweise fixiert das Halteelement 7 den ersten Anschlusskörper 7 in der ersten Klemme in nicht gestecktem Zustand der elektrischen Anschlussklemme. Dadurch wird zum einen das Einführen der Stromschiene 4 in die erste Klemme 1 vereinfacht, wobei die Stromschiene 4 an einem ersten Ende eine gabelartige Ausbildung 8 aufweist und die gabelartige Ausbildung 8 der Stromschiene 4 zwischen dem ersten Anschlusskörper 5 und dem ersten Fixiermittel 6 fixierbar ist. Weiterhin erlaubt die durch das Halteelement 7 hervorgerufene Positionierung des ersten Anschlusskörpers 5 in der ersten Klemme 1 ein vereinfachtes Einführen der Leitung in die erste Klemme 1 und ein Verbinden der Leitung mit dem ersten Anschlusskörper 5.

Die erste Klemme 1 weist zwei Rippen 9 auf, welche eine Nut zur Fixierung des Halteelements 7 in der ersten Klemme 1 ausbilden. Das Halteelement 7 kann also zur Montage, wie aus Fig. 3 ersichtlich, von oben über den ersten Anschlusskörper 5 gesteckt werden und über die an der ersten Klemme 1 seitlich angeordneten Rippen derart gedrückt werden, dass das Halteelement 7 in der durch die Rippen 9 gebildeten Nut einrastet.

Wie weiterhin aus Fig. 1 bis Fig. 3 ersichtlich, weist die erste Klemme 1 einen ersten Abdeckflügel 10 und die zweite Klemme 2 einen zweiten Abdeckflügel 11 auf. Der erste Abdeckflügel 10 und/oder der zweite Abdeckflügel 11 sind verschwenkbar an der ersten Klemme 1 bzw. zweiten Klemme 2 vorgesehen, wobei ein jeweiliger Abdeckflügel 10, 11 in geschlossenem Zustand den Anschlusskörper 5, das Halteelement 7, das Fixiermittel 6 und/oder die Stromschiene 5 wenigstens teilweise bedeckt. Weiterhin nimmt der jeweilige Abdeckflügel 10, 11 in geschlossenem Zustand das Fixiermittel 6 unverlierbar auf. Dadurch wird ein ungewolltes Lösen des Fixiermittels 6 verhindert, also ein ungewolltes Lösen der Leitung von dem Anschlusskörper 5 oder ein ungewolltes Lösen der Stromschiene 4 von dem Anschlusskörper 5.

Weiterhin weist die der Stromschiene 4 abgewandte Oberfläche des Verbindungselements 3 eine zumindest teilweise abwechselnde nutartige und federartige Strukturierung 12 auf, welche eine "Kriechstromverlängerung" bewirkt, also eine Beaufschlagung eines höheren Stroms und/oder einer höheren Spannung der elektrischen Anschlussklemme ermöglicht, insbesondere im Vergleich zu einer Oberfläche eines Verbindungselements 3 mit ebener Form.

Im Ergebnis wird eine elektrische Anschlussklemme zum Durchführen einer Leitung durch eine Wandung bereitgestellt, die in besonders einfacher Weise ein Verbinden der ersten Klemme 1 mit der zweiten Klemme 2 und/oder ein Verbinden der Leitung mit der ersten Klemme 1 und/oder der zweiten Klemme 2 erlaubt. Weiterhin verhindert der erfindungsgemäße Abdeckflügel 10, 11 ein ungewolltes Lösen des Fixiermittels 6, also der ersten Klemme 1 von der zweiten Klemme 2, und/oder ein ungewolltes Lösen der Leitung von der elektrischen Anschlussklemme.

### Bezugszeichenliste

- Erste Klemme: 1
- Zweite Klemme: 2
- Verbindungselement: 3
- Stromschiene: 4
- Erster Anschlusskörper: 5
- Erstes Fixiermittel: 6
- Halteelement: 7
- Gabelartige Ausbildung: 8
- Rippe: 9
- Erster Abdeckflügel: 10
- Zweiter Abdeckflügel: 11
- Strukturierung: 12

## Patentansprüche

1. Elektrische Anschlussklemme zum Durchführen einer Leitung durch eine Wandung, mit einer ersten Klemme (1) zur Anbringung an einer Seite der Wandung und einer zweiten Klemme (2) zur Anbringung an der anderen Seite der Wandung, wobei die erste Klemme (1) einen Anschlusskörper (5) und ein Haltelement (7) zur Positionierung des Anschlusskörpers (5) aufweist und die zweite Klemme (2) eine Stromschiene (4) zur elektrischen Verbindung mit dem Anschlusskörper (5) aufweist, wobei die erste Klemme (1) weiterhin ein Fixiermittel (6) zur Fixierung der Stromschiene (4) und/oder der Leitung an dem Anschlusskörper (5) aufweist,
**dadurch gekennzeichnet,**
**dass** der Anschlusskörper (5) als Anschlussbolzen oder Schraubanschlusskörper und das Fixiermittel (6) als Schraubmutter ausgestaltet ist, die auf den Anschlussbolzen oder den Schraubanschlusskörper aufschraubbar ist und die Stromschiene (4) an einem ersten Ende gabelartig ausgebildet (8) ist und die gabelartige Ausbildung (8) der Stromschiene (4) zwischen dem Haltelement (7) und dem Fixiermittel (6) fixierbar ist.

2. Elektrische Anschlußklemme nach Anspruch 1, wobei das Halteelement (7) den Anschlusskörper (5) in nicht gestecktem Zustand der elektrischen Anschlußklemme fixiert.

3. Elektrische Anschlußklemme nach einem der vorhergehenden Ansprüche, wobei die Stromschiene (4) in die erste Klemme (1) einführbar ist.

4. Elektrische Anschlußklemme nach einem der vorhergehenden Ansprüche, wobei die erste Klemme (1) ein Verbindungselement (3) zur Verbindung mit der zweiten Klemme (2) aufweist, das Verbindungselement (3) in die zweite Klemme (2) einführbar ist und die Stromschiene (4) in das Verbindungselement (3) einführbar ist.

5. Elektrische Anschlussklemme nach Anspruch 1 oder 4,
wobei das Verbindungselement (3) eine zumindest teilweise abwechselnd nutartige und federartige Strukturierung und/oder eine zahnartige Strukturierung der der Stromschiene (4) abgewandten Oberfläche des Verbindungselements (3) aufweist.

## Claims

1. An electric terminal for leading a line through a wall, which electric terminal comprises a first terminal piece (1) to be mounted on one side of the wall and a second terminal piece (2) to be mounted on the other side of the wall, wherein
the first terminal piece (1) comprises a first connecting member (5) and a retaining element (7) for positioning the first connecting member (5), and the second terminal piece (2) comprises a bus bar (4) to be connected electrically to the connecting member (5), wherein
the first terminal piece (1) comprises a securing means (6) for securing the bus bar (4) and/or the line on the connecting member (5),
**characterized in that**
the connecting member (5) is in the form of a connecting bolt or a screw-connection member, the securing means (6) is in the form of a screw nut, and the screw nut can be screwed onto the connecting bolt or the screw-connection member, and
a first end of the bus bar (4) has a fork-like formation (8), and the fork-like formation (8) of the bus bar (4) can be secured between the connecting member (5) and the securing means (6).

2. The electric terminal as defined in claim 1, wherein the retaining element (7) secures the connecting member (5) in the disconnected state of the electric terminal.

3. The electric terminal as defined in any one of the preceding claims, wherein the bus bar (4) can be inserted into the first terminal piece (1).

4. The electric terminal as defined in any one of the preceding claims, wherein the first terminal piece (1) comprises a connecting element (3) for connection to the second terminal piece (2), which connecting element (3) can be inserted into the second terminal piece (2), and the bus bar (4) can be inserted into the connecting element (3).

5. The electric terminal as defined in claims 1 or 4, wherein the connecting element (3) comprises an at least partially alternating groove-like and spring-like structuring and/or a tooth-like structuring on that surface of the connecting element (3) that is distal from the bus bar (4).

## Revendications

1. Borne de raccordement électrique pour le passage d'une ligne à travers une cloison, avec une première borne (1) devant être rapportée sur un côté de la cloison et une deuxième borne (2) devant être rapportée sur l'autre côté de la cloison, où la première borne (1) présente un organe de raccordement (5) et un élément support (7), pour le positionnement de l'organe de raccordement (5), et la deuxième borne (2) présente une barre omnibus (4), pour la liaison électrique avec l'organe de raccordement (5), où la première borne (1) présente en outre un moyen de fixation (6) pour la fixation de la barre omnibus (4), et/ou de la ligne, sur l'organe de raccordement (5),
**caractérisée en ce**
**que** l'organe de raccordement (5) est conçu sous la forme d'un boulon de raccordement ou d'un organe de raccordement à visser et le moyen de fixation (6) est conçu sous la forme d'un écrou à visser, ou l'organe de raccordement à visser peut être vissé, et la barre omnibus (4) est conçue sous la forme d'une fourche au niveau d'une première extrémité et la configuration en forme de fourche (8) de la barre omnibus (4) peut être fixée entre l'élément support (7) et le moyen de fixation (6).

2. Borne de raccordement électrique selon la revendication 1, dans laquelle l'élément support (7) fixe l'organe de raccordement (5) dans un état de la borne de raccordement électrique non branché.

3. Borne de raccordement électrique selon l'une des revendications précédentes, où la barre omnibus (4) peut être insérée dans la première borne (1).

4. Borne de raccordement électrique selon l'une des revendications précédentes, où la première borne (1) présente un élément de liaison (3) pour la liaison avec la deuxième borne (2), l'élément de liaison (3) peut être inséré dans la deuxième borne (2) et la barre omnibus (4) peut être insérée dans l'élément de liaison (3).

5. Borne de raccordement électrique selon les revendications 1 ou 4, où l'élément de liaison (3) présente au moins partiellement une structuration alternativement rainurée et déployée sous forme d'aigrettes et/ou une structuration crantée de la surface de l'élément de liaison (3) opposé à la barre omnibus (4).
